# FASCICULE DE BREVET EUROPEEN

(11) **EP 0 034 557 B1**
(45) Date de publication et mention de la délivrance du brevet: **20.06.1984**
(21) Numéro de dépôt: 81420021.8
(22) Date de dépôt: 17.02.1981
(51) Int. Cl.: B65D 33/28, D06F 95/00

(54) **Sac pour le lavage de rideaux, voilages et similaires**
Sack zum Waschen von Vorhängen, Gardinen und dgl.
Bag for washing curtains, laces and the like

(30) Priorité: 18.02.1980 FR 8003878; 06.01.1981 FR 8100357
(43) Date de publication de la demande: 26.08.1981
(73) Titulaire: Martinon, Gérard Raymond, F-69004 Lyon (FR); Dayme, Jean-Louis, F-69002 Lyon (FR); Martinon, Roger Jean, Lachassagne F-69480 Anse (FR)
(72) Inventeur: Martinon, Gérard Raymond, F-69004 Lyon (FR); Dayme, Jean-Louis, F-69002 Lyon (FR); Martinon, Roger Jean, Lachassagne F-69480 Anse (FR)
(74) Mandataire: Maureau, Pierre

## Description

La présente invention concerne un sac pour le lavage de rideaux, voilages et similaires.

Il est courant d'utiliser des sacs pour le lavage du linge à la machine, notamment lorsqu'il s'agit d'articles fragiles risquant d'être déchirés par les tambours des machines. Pour ne pas gêner le passage des produits de lavage, ces sacs, qui sont munis d'un cordonnet coulissant de fermeture, sont généralement réalisés en un tissu du type filet, comme révélé par le brevet GB - A - 18818 AD 1909.

Naturellement, pour le lavage des rideaux et voilages, il est prudent d'utiliser ces types de sacs. Cependant, cette précaution ne dispense pas du retrait des crochets ou agrafes dont sont équipées les têtes de rideaux et voilages pour leur suspension, et ce retrait et surtour, leur remise en place, sont des opérations longues et fastidieuses.

Le brevet DE-A-21 18764 vise à éliminer cet inconvénient en fournissant un sac auxiliaire du type précité mais qui n'est destiné à recevoir que les têtes de rideaux ou voilagès encore équipées de leurs crochets, le restant du rideau ou voilage étant mis, ou non, dans un sac principal. En conséquence, si l'on veut protéger la totalité des rideaux ou voilages, il est nécessaire de disposer de deux sacs de lavage du même type, l'un auxiliaire pour n'emprisonner que les têtes de rideaux ou voilages et l'autre principal pour emprisonner le reste des rideaux ou voilages.

On connaît encore, par le brevet US - A - 1 703 620 un sac pour le transport du linge à laver équipé d'une pluralité de cordonnets de fermeture permettant d'adapter le volume utile de ce sac à celui du linge qu'il contient et permettant, par là, de déterminer le prix du lavage. Ce sac n'est donc pas spécialement adapté pour le lavage des rideaux ou voilages dont les têtes sont encore équipées de leurs crochets.

La présente invention vise à remédier à cet inconvénient.

A cet effet, dans le sac qu'elle concerne et qui est du type précité, c'est-à-dire dont l'orifice est muni d'un cordonnet de fermeture, il est prévu, un second cordonnet coulissant de fermeture disposé à une distance telle du premier qu'il ménage près de l'orifice du sac, un compartiment auxiliaire apte à loger les têtes de rideaux encore équipées de leurs crochets ou agrafes et en outre, à la paroi du sac située entre les deux cordonnets, c'est-à-dire délimitant le compartiment auxiliaire, sont associés des moyens empêchant le passage des crochets ou agrafes des têtes de voilages ou rideaux entre les mailles du filet constituant cette paroi.

A l'intérieur de ce compartiment, les têtes sont suffisamment tenues pour éliminer tout risque de détérioration des rideaux ou voilages par les crochets ou agrafes.

Lorsque ce sac est réalisé en tissu du type filet, rien n'empêche les extrémités des crochets ou agrafes dont leurs têtes sont munies de faire saillie hors du sac et, par là, de risquer de provoquer des déchirures des voilages, rideaux ou similaires logés dans ledit sac ou dans un autre sac traité simultanément, ce qui explique l'usage des moyens susdits.

Suivant une première forme d'exécution préférée de l'invention, les moyens pour empêcher le passage des crochets ou agrafes entre les mailles du filet sont constitués par un fil additionnel prévu lors de la réalisation dudit filet et dont la présence a pour effet de réduire la dimension des mailles dans la partie de cette paroi comprise entre les deux cordonnets.

Suivant une deuxième forme d'exécution préférée de l'invention, les moyens précités sont constitués par un tissu de doublage ou doublure recouvrant la partie de paroi du sac comprise entre les deux cordonnets, c'est-à-dire délimitant le compartiment auxiliaire.

Dans ce cas, de préférence, la doublure est posée à l'intérieur du sac évitant ainsi que les crochets ou agrafes de voilages ou rideaux ne s'accrochent dans les mailles et, par là, ne gênent le retrait desdits voilages ou rideaux après leur lavage.

De toute façon, l'invention sera bien comprise à l'aide de la description qui suit en référence aux dessins schématiques annexés représentant, à titre d'exemples non limitatifs, trois formes d'exécution de ce sac:
Figure 1 en est une vue à plat avant remplissage suivant une première forme d'exécution;
Figure 2 en est une vue similaire à figure 1· après remplissage;
Figure 3 est une vue d'un sac à plat avant remplissage montrant une première réalisation d'une forme d'exécution préférée de ce sac;
Figure 4 est, à échelle agrandie, une vue partielle en coupe montrant l'extrémité de la paroi du sac voisine de l'orifice suivant une deuxième réalisation de la forme d'exécution préférée de ce sac.

Comme le montre le dessin, ce sac (2) est du type dont l'orifice (3) est bordé par un cordonnet (4) coulissant dans une gaine (5) aménagée à la périphérie de l'orifice (3).

Comme cela est le cas pour les sacs de lavage connus, il est réalisé en un tissu du type filet.

Selon l'invention, il est prévu un second cordonnet (6) coulissant dans une seconde gaine (7) rapportée sur le sac (2) à une distance de la gaine (5) telle qu'en position de fermeture des deux cordonnets (4) et (6), est ménagé un compartiment auxiliaire (8) apte à loger une tête de rideau ou de voilage encore équipée de ses crochets ou agrafes de suspension, et à la paroi du quel sont associés des moyens empêchant le passage des crochets ou agrafes des têtes de voilages ou rideaux entre les mailles du filet constituant cette paroi.

On conçoit aisément que le serrage des têtes de rideaux ou voilages entre les cordonnets (4) et (6), comme illustré sur la figure 2, a pour effet d'empêcher les mouvements libres de ces têtes à l'intérieur du sac (2) et d'éliminer ainsi tout risque de détérioration des rideaux ou voilages par frottement sur eux des crochets ou agrafes dont sont équipées les têtes de rideaux.

Ce sac permet donc de laver les têtes de rideaux et voilages non défroncées en toute sécurité et sans avoir à retirer préalablement leurs crochets ou agrafes de suspension.

Il suffit en effet d'engager les rideaux dans le sac après les avoir repliés et de serrer le second cordonnet (6) en ayant soin de maintenir les têtes de rideaux équipées de leurs crochets ou agrafes en amont de ce cordonnet. Ensuite, il n'y aura plus qu'à serrer le cordonnet coulissant (4) qui borde l'orifice (3) du sac (2).

Il en résulte donc un avantage considérable car si le retrait de ces crochets ou agrafes ne pose généralement pas de problème, il n'en est pas de même pour leur remise en place qui nécessite l'adoption d'un nombre de crochets ou agrafes déterminé par l'équipement de la tringle à laquelle doit être suspendu le rideau avec évidemment adoption d'un intervalle régulier dont la valeur dépend évidemment du nombre précité.

Dans l'exemple illustré sur la figure 3, l'ouverture des mailles de la paroi du sac (2) comprise entre les cordonnets (4) et (6) ou leurs gaines (5) et (7), c'est-à-dire dans la partie de paroi du sac (2) délimitant le compartiment auxiliaire (8), il est prévu une ouverture de mailles plus réduite, notamment par la présence d'un fil additionnel (9), ce qui a pour effet d'empêcher le passage, à travers cette partie de paroi, des extrémités de crochets ou agrafes des têtes de voilages ou rideaux.

Dans l'exemple illustré sur la figure 4, les moyens pour empêcher le passage des extrémités de crochets ou agrafes dont sont munies les têtes de voilages ou rideaux, sont constitués par un tissu de doublage ou doublure (11) recouvrant la partie de paroi du sac (2) comprise entre les cordonnets (4) et (6) ou leurs gaines (5) et (7), c'est-à-dire délimitant le compartiment auxiliaire (8). Cette doublure (11) qui est avantageusement disposée à l'intérieur du sac (2) peut être fixée à ce dernier au moyen des coutures qui assurent la fixation des gaines (5) et (7).

On conçoit aisément que quelque soit la forme d'exécution des moyens utilisés pour empêcher les crochets ou agrafes des têtes de voilages ou rideaux de passer à travers les mailles de la partie de paroi du sac (2) comprise entre les cordonnets (4) et (6) ou leurs gaines (5) et (7), il en résulte que sont éliminés totalement les risques de déchirure des voilages ou rideaux par lesdits crochets ou agrafes.

## Revendications

1. Sac pour le lavage de rideaux, voilages et similaires, du type dont la paroi est constituée par un filet et dont l'orifice (3) est équipé d'un_{'} cordonnet (4) coulissant de fermeture, caractérisé en ce qu'il est prévu un second cordonnet (6) coulissant de fermeture disposé à une distance telle du premier qu'il ménage près de l'orifice (3) du sac (2) un compartiment auxiliaire (8) apte à loger les têtes de rideaux non défroncées et encore équipées de leurs crochets ou agrafes et en ce qu'à la partie de la paroi du sac (2) située entre les deux cordonnets (4) et (6), c'est-à-dire délimitant le compartiment auxiliaire (8), sont associés des moyens empêchant le passage des crochets ou agrafes des têtes de voilages ou rideaux entre les mailles du filet constituant cette paroi.

2. Sac pour le lavage de voilages, rideaux et similaires selon la revendication 1, caractérisé en ce que les moyens pour empêcher le passage des crochets ou agrafes entre les mailles du filet sont constitués par un fil additionnel (9) prévu lors de la réalisation dudit filet et dont la présence a pour effet de réduire la dimension des mailles dans la partie de cette paroi comprise entre les deux cordonnets (4) et (6).

3. Sac pour le lavage de rideaux, voilages et similaires selon la revendication 1, caractérisé en ce que les moyens pour empêcher le passage de crochets ou agrafes de têtes de rideaux ou voilages entre les mailles du filet sont constitués par un tissu de doublage ou doublure (11) recouvrant la partie de paroi du sac (2) comprise entre les deux cordonnets (4) et (6), c'est-à-dire délimitant le compartiment auxiliaire (8).

4. Sac pour le lavage de rideaux, voilages et similaires selon la revendication 3, caractérisé en ce que la doublure (11) est disposée à l'intérieur du sac (2).

## Patentansprüche

1. Sack zum Waschen von Vorhängen, Gardinen und dgl., dessen Wand aus einem Netz besteht und der mit einem Schnurzug (4) zum Verschließen der Sacköffnung versehen ist, dadurch gekennzeichnet, daß
- ein zweiter Schnurzug (6) vorgesehen ist, der in einem solchen Abstand von dem ersten Schnurzug (4) angeordnet ist, daß ein in der Nähe der Öffnung (3) des Sacks (2) liegendes Zusatzabteil (8) zur Aufnahme der ungeglätteten und noch mit den zugehörigen Haken oder Klammern versehenen Vorhang-oder Gardinenbänder gebildet ist,
- und daß dem zwischen den beiden Schnurzügen (4 und 6) liegenden, d. h. dem das Zusatzabteil (8) begrenzenden Teil der Wand des Sacks Mittel zugeordnet sind, die ein Herausdringen der Haken oder Klammern der Vorhang- oder Gardinenbänder zwischen den Maschen des diese Wand bildenden Netzes verhindern.

2. Sack zum Waschen von Vorhängen, Gardinen und dgl., nach Anspruch 1, dadurch gekennzeichnet, daß die Mittel, die das Herausdringen der Haken oder Klammern der Vorhang-oder Gardinenbänder zwischen den Maschen des Netzes verhindern, von einem bei der Hestellung des Netzes eingearbeiteten Zusatzfaden (9) gebildet sind, durch den die Abmessung der Maschen in dem zwischen den beiden Schnurzüge (4 und 6) liegenden Teil der Wand des Sacks verringert wird.

3. Sack zum Waschen von Vorhängen, Gardinen und dgl., nach Anspruch 1, dadurch gekennzeichnet, daß die Mittel, die das Herausdringen der Haken oder Klammern der Vorhang- oder Gardinenbänder zwischen den Maschen des diese Wand bildenden Netzes verhindern, von einem Auskleidungs- oder Futtergewebe (11) gebildet sind, das den zwischen den beiden Schnurzügen (4 und 6) liegenden, d.h. den das Zusatzabteil bildenden Teil der Wand des Sacks abdeckt.

4. Sack zum Waschen von Vorhängen, Gardinen, und dgl., nach Anspruch 3, dadurch gekennzeichnet, daß das Futtergewebe (11) im Innern des Sacks angeordnet ist.

## Claims

1. A bag for the washing of curtains, net curtains and the like, of the type in which the wall is formed of netting and the opening (3) is equipped with a draw string (4), characterized in that a second draw string (6) is provided, located at such a distance from the first that it produces a secondary compartment (8) near to the opening (3) of the bag (2), suitable to accommodate the still gathered headings of the curtain, still fitted with their hooks or fasteners, and in that means are associated with the part of the wall of the bag (2) situated between the two strings (4) and (6), that is to say bounding the secondary compartment (8), preventing the hooks or fasteners of the headings of the net curtains or curtains from passing between the meshes of the netting forming this wall of the bag.

2. A bag for the washing of net curtains, curtains and the like according to Claim 1, characterized in that the means to prevent the hooks or fasteners from passing between the meshes of the netting consist of an additional thread (9) provided during the production of the said netting, the presence of which has the effect of reducing the mesh size in the part of this wall of the bag located between the two draw strings (4) and (6).

3. A bag for the washing of curtains, net curtains and the like according to Claim 1, characterized in that the means to prevent the hooks or fasteners of the headings of the curtains or net curtains from passing between the meshes of the netting consist of a lining or double layer of material (11) covering the part of the wall of the bag (2) located between the two draw strings (4) and (6), that is to say bounding the secondary compartment (8).

4. A bag for the washing of curtains, net curtains and the like according to Claim 3, characterized in that the lining (11) is located in the interior of the bag (2).
